# DEMANDE DE BREVET EUROPEEN

(11) **EP 3 767 172 A1**
(43) Date de publication de la demande: **20.01.2021**
(21) Numéro de dépôt: 20180983.7
(22) Date de dépôt: 19.06.2020
(51) Int. Cl.: F22B 37/52, F22B 37/00, F22B 37/48

(54) **DISPOSITIF DE NETTOYAGE POUR NETTOYER UN GÉNÉRATEUR DE VAPEUR**

(30) Priorité: 18.07.2019 FR 1908147
(71) Demandeur: Endel SRA, 69120 Vaulx en Velin (FR)
(72) Inventeur: SERRES, Guillaume, 38110 Dolomieu (FR); MUR, Marjorie, 69290 Craponne (FR); CAVILLON, Olivier, 69780 Mions (FR)
(74) Mandataire: Verriest, Philippe

(57) **Abrégé**

Le dispositif de nettoyage (17) comprenant un réservoir de liquide de nettoyage (18) comportant une ouverture d'évacuation inférieure (20) configurée pour être située en regard d'un séparateur à cyclone d'un générateur de vapeur ; un raccord d'alimentation (21) qui débouche dans le réservoir de liquide de nettoyage (18) et qui est configuré pour être relié à un conduit d'alimentation en liquide de nettoyage de manière à remplir au moins partiellement le réservoir de liquide de nettoyage (17) avec un liquide de nettoyage ; et un organe d'obturation (22) mobile entre une position d'obturation dans laquelle l'organe d'obturation (22) obture l'ouverture d'évacuation inférieure (20) de manière à permettre un remplissage au moins partiel du réservoir de liquide de nettoyage (18) avec du liquide de nettoyage, et une position de libération dans laquelle l'organe d'obturation (22) libère l'ouverture d'évacuation inférieure (20) de manière à permettre un largage du liquide de nettoyage contenu dans le réservoir de liquide de nettoyage (17) dans le séparateur à cyclone situé en regard de l'ouverture d'évacuation inférieure (20).

## Description

La présente invention concerne un dispositif de nettoyage configuré pour nettoyer un générateur de vapeur, un système de nettoyage comprenant un tel dispositif de nettoyage et un procédé de nettoyage d'un générateur de vapeur à l'aide d'un tel système de nettoyage.

Un générateur de vapeur comporte de façon connue un faisceau de tubes d'écoulement 5 qui sont destinés à être parcourus par un fluide primaire et qui sont maintenus par des plaques d'entretoise espacées les unes des autres, une plaque tubulaire à laquelle sont fixées les extrémités inférieures des tubes d'écoulement et qui s'étend parallèlement aux plaques d'entretoise, une enceinte de vaporisation dans laquelle est destiné à être vaporisé un fluide secondaire du fait de son contact avec les tube d'écoulement, et une pluralité de séparateurs à cyclone qui communiquent fluidiquement avec l'enceinte de vaporisation.

Au cours du fonctionnement d'un tel générateur de vapeur, des boues peuvent s'accumuler sur la plaque tubulaire, mais surtout sur les plaques d'entretoise. Or, une telle accumulation de boues peut nuire à l'écoulement du fluide secondaire dans l'enceinte de vaporisation et notamment à travers des espaces prévus entre les tubes d'écoulement et les plaques d'entretoise, et donc nuire au fonctionnement du générateur de vapeur.

Afin d'éliminer les boues accumulées dans un générateur de vapeur, il est connu d'arrêter le générateur de vapeur et de nettoyer ce dernier à l'aide d'un dispositif de nettoyage comprenant notamment :
- une buse de pulvérisation configurée pour être introduite dans le générateur de vapeur via un trou d'homme débouchant au-dessus d'une plaque de support à laquelle sont fixés les séparateurs à cyclone, et
- un conduit d'alimentation en liquide de nettoyage, par exemple d'un diamètre de l'ordre de 50 mm, configuré pour alimenter la buse de pulvérisation en liquide de nettoyage.

Un tel dispositif de nettoyage permet d'injecter du liquide de nettoyage, tel que de l'eau, au-dessus des séparateurs à cyclone, le liquide de nettoyage s'écoulant alors par gravité à travers les séparateurs à cyclone et les espaces prévus entre les tubes d'écoulement et les plaques d'entretoise, et emmène avec lui une partie des boues accumulées vers la plaque tubulaire du générateur de vapeur. L'eau de nettoyage chargée en boues est ensuite évacuée en dehors du générateur de vapeur via un des trous (trou d'œil ou trou de poing) prévus en partie inférieur du générateur de vapeur.

Toutefois, un tel dispositif de nettoyage ne permet pas d'assurer un nettoyage efficace du générateur de vapeur, en particulier du fait de la faible pression exercée par le fluide de nettoyage sur les boues accumulées sur les plaques d'entretoise.

La présente invention vise à remédier à cet inconvénient.

Le problème technique à la base de l'invention consiste donc à fournir un dispositif de nettoyage pour nettoyer un générateur de vapeur qui soit de structure simple et économique, tout en assurant un nettoyage aisé et efficace du générateur de vapeur.

A cet effet, la présente invention concerne un dispositif de nettoyage configuré pour nettoyer un générateur de vapeur comportant une enceinte de vaporisation et une pluralité de séparateurs à cyclone qui communiquent fluidiquement avec l'enceinte de vaporisation, le dispositif de nettoyage comprenant :
- un réservoir de liquide de nettoyage comportant une ouverture d'évacuation inférieure configurée pour être située en regard d'un séparateur à cyclone,
- un raccord d'alimentation qui débouche dans le réservoir de liquide de nettoyage et qui est configuré pour être relié à un conduit d'alimentation en liquide de nettoyage de manière à remplir au moins partiellement le réservoir de liquide de nettoyage avec un liquide de nettoyage, et
- un organe d'obturation mobile entre une position d'obturation dans laquelle l'organe d'obturation obture l'ouverture d'évacuation inférieure de manière à permettre un remplissage au moins partiel du réservoir de liquide de nettoyage avec du liquide de nettoyage, et une position de libération dans laquelle l'organe d'obturation libère l'ouverture d'évacuation inférieure de manière à permettre un largage du liquide de nettoyage contenu dans le réservoir de liquide de nettoyage dans le séparateur à cyclone situé en regard de l'ouverture d'évacuation inférieure.

Une telle configuration du dispositif de nettoyage permet de larguer une quantité importante de liquide de nettoyage à travers un séparateur à cyclone dans un intervalle de temps relativement faible. Un tel largage permet donc d'induire une onde de choc qui favorise une évacuation d'une quantité importante de boues à chaque cycle de largage du dispositif de nettoyage. La quantité de boues évacuées est de plus d'autant plus importante que le nombre de dispositifs de nettoyage utilisés est important.

Le dispositif de nettoyage peut en outre présenter une ou plusieurs des caractéristiques suivantes, prises seules ou en combinaison.

Selon un mode de réalisation de l'invention, l'ouverture d'évacuation inférieure du réservoir de liquide de nettoyage est configurée pour être située en regard d'un déflecteur du séparateur à cyclone. De façon avantageuse, l'ouverture d'évacuation inférieure du réservoir de liquide de nettoyage est configurée pour être située verticalement au-dessus du déflecteur du séparateur à cyclone.

Selon un mode de réalisation de l'invention, le réservoir de liquide de nettoyage est configuré pour s'étendre au moins en partie dans le séparateur à cyclone, et par exemple au moins partiellement dans une conduite d'évacuation du séparateur à cyclone.

Selon un autre mode de réalisation de l'invention, le réservoir de liquide de nettoyage est configuré pour prendre appui sur le séparateur à cyclone, et par exemple sur un déflecteur du séparateur à cyclone.

Selon un mode de réalisation de l'invention, le dispositif de nettoyage comporte un détecteur de niveau de liquide configuré pour détecter lorsqu'un niveau de liquide de nettoyage dans le réservoir de liquide de nettoyage atteint un niveau de remplissage prédéterminé.

Selon un mode de réalisation de l'invention, le détecteur de niveau de liquide est logé au moins en partie dans le réservoir de liquide de nettoyage.

Selon un mode de réalisation de l'invention, le détecteur de niveau de liquide comporte une zone de connexion électrique à laquelle un câble d'alimentation électrique est destiné à être connecté de manière à alimenter électriquement le détecteur de niveau de liquide, et le dispositif de nettoyage comporte un cache de protection configuré pour protéger la zone de connexion électrique.

Selon un mode de réalisation de l'invention, le dispositif de nettoyage comporte une paroi de déflection qui est logée dans le réservoir de liquide de nettoyage et qui s'entend au moins en partie autour du détecteur de niveau de liquide. Ces dispositions permettent de limiter l'impact des remous du liquide de nettoyage sur l'évaluation du niveau de liquide de nettoyage dans le réservoir de liquide de nettoyage.

Selon un mode de réalisation de l'invention, le dispositif de nettoyage comporte une portion de guidage, par exemple de forme hélicoïdale, qui est disposée dans le réservoir de liquide de nettoyage et qui est configurée pour guider le câble d'alimentation électrique du détecteur de niveau de liquide.

Selon un mode de réalisation de l'invention, le détecteur de niveau de liquide comporte un flotteur qui est disposé dans le réservoir de liquide de nettoyage et qui est configuré pour être déplacé verticalement en fonction du niveau de liquide de nettoyage dans le réservoir de liquide de nettoyage.

Selon un mode de réalisation de l'invention, le dispositif de nettoyage comporte un actionneur configuré pour déplacer l'organe d'obturation entre les positions d'obturation et de libération.

Selon un mode de réalisation de l'invention, l'actionneur est disposé dans le réservoir de liquide de nettoyage, et par exemple dans une partie intérieure du réservoir de liquide de nettoyage.

Selon un mode de réalisation de l'invention, l'actionneur est un vérin, tel qu'un vérin pneumatique.

Selon un mode de réalisation de l'invention, le dispositif de nettoyage comporte un élément de guidage, par exemple de forme hélicoïdale, qui est disposé dans le réservoir de liquide de nettoyage et qui est configuré pour guider des conduits d'alimentation en air comprimé configurés pour alimenter en air comprimé le vérin pneumatique.

Selon un mode de réalisation de l'invention, le réservoir de liquide de nettoyage présente une contenance maximale supérieure à 100 Litres, et par exemple supérieure à 150 Litres.

Selon un mode de réalisation de l'invention, le dispositif de nettoyage est configuré pour être fixé de manière amovible à un séparateur à cyclone ou à une plaque de support à laquelle sont fixés les séparateurs à cyclone.

Selon un mode de réalisation de l'invention, le dispositif de nettoyage comporte au moins un élément de fixation, tel qu'une sangle de fixation, configuré pour être fixé de manière amovible à la plaque de support ou au séparateur à cyclone respectif. De façon avantageuse, l'au moins un élément de fixation comporte une partie de fixation à boucles et une partie de fixation à crochets configurée pour coopérer avec la partie de fixation à boucles.

Selon un mode de réalisation de l'invention, le réservoir de liquide de nettoyage comporte une paroi latérale cylindrique.

Selon un mode de réalisation de l'invention, le réservoir de liquide de nettoyage comporte une pluralité de tronçons de réservoir qui sont superposés et qui sont assemblés les uns aux autres de manière amovible.

Selon un mode de réalisation de l'invention, l'au moins un élément de fixation est configuré pour plaquer les différents tronçons de réservoir les uns sur les autres de manière à augmenter l'étanchéité du réservoir de liquide de nettoyage.

Selon un mode de réalisation de l'invention, les tronçons de réservoir sont assemblés de manière étanche les uns par rapport aux autres.

Selon un mode de réalisation de l'invention, la pluralité de tronçons de réservoir comporte un tronçon de réservoir inférieur comprenant l'ouverture d'évacuation inférieure. De façon avantageuse, l'organe d'obturation est monté sur le tronçon de réservoir inférieur.

Selon un mode de réalisation de l'invention, le tronçon de réservoir inférieur comporte une portion de centrage, par exemple ayant une forme de portion de sphère, configurée pour coopérer avec une partie supérieure du séparateur à cyclone qui est situé en regard de l'ouverture d'évacuation inférieure.

Selon un mode de réalisation de l'invention, la pluralité de tronçons de réservoir comporte un tronçon de réservoir supérieur auquel est fixé le raccord d'alimentation.

Selon un mode de réalisation de l'invention, le détecteur de niveau de liquide est fixé au tronçon de réservoir supérieur.

Selon un mode de réalisation de l'invention, la pluralité de tronçons de réservoir comporte un tronçon de réservoir intermédiaire disposé entre le tronçon de réservoir supérieur et le tronçon de réservoir inférieur.

Selon un mode de réalisation de l'invention, le dispositif de nettoyage comporte au moins un mécanisme de déplacement configuré pour déplacer un premier tronçon de réservoir d'une paire de tronçons de réservoir assemblés l'un à l'autre de ladite pluralité de tronçons de réservoir par rapport à un second tronçon de réservoir de ladite paire de tronçons de réservoir qui est situé en dessous dudit premier tronçon de réservoir.

Selon un mode de réalisation, l'au moins un mécanisme de déplacement est configuré pour soulever le premier tronçon de réservoir de ladite paire de tronçons de réservoir d'une hauteur prédéterminée par rapport au second tronçon de réservoir de ladite paire de tronçons de réservoir.

Selon un mode de réalisation de l'invention, l'au moins un mécanisme de déplacement comprend au moins un levier de levage monté pivotant sur le second tronçon de réservoir entre une position inactive et une position active dans laquelle l'au moins un levier de levage est configuré pour soulever le premier tronçon de réservoir d'une hauteur prédéterminée par rapport au second tronçon de réservoir.

Selon un mode de réalisation de l'invention, l'au moins un levier de levage est monté pivotant autour d'un axe de pivotement qui est sensiblement horizontal lorsque le réservoir de liquide de nettoyage est en conditions d'utilisation.

Selon un mode de réalisation de l'invention, l'au moins un levier de levage comporte une portion d'appui configurée pour coopérer avec un bord inférieur du premier tronçon de réservoir, et plus particulièrement pour exercer une force d'appui contre le bord inférieur du premier tronçon de réservoir lorsque l'au moins un levier de levage est déplacé dans la position active.

Selon un mode de réalisation de l'invention, l'au moins un mécanisme de déplacement comporte une pluralité de leviers de levage qui sont décalés angulairement les uns des autres et qui sont reliés entre eux par un câble de liaison.

Selon un mode de réalisation de l'invention, le dispositif de nettoyage comporte un outil de traction qui est destiné à être porté par un opérateur et qui est équipé d'un crochet configuré pour saisir le câble de liaison, l'outil de traction étant configuré pour exercer une traction sur le câble de liaison de manière à déplacer les leviers de levage dans les positions actives.

Selon un mode de réalisation de l'invention, le réservoir de liquide de nettoyage comporte un premier mécanisme de déplacement configuré pour soulever le tronçon de réservoir supérieur par rapport au tronçon de réservoir intermédiaire lorsque le tronçon de réservoir supérieur et le tronçon de réservoir intermédiaire sont assemblés l'un à l'autre, et un deuxième mécanisme de déplacement configuré pour soulever le tronçon de réservoir intermédiaire par rapport au tronçon de réservoir inférieur lorsque le tronçon de réservoir intermédiaire et le tronçon de réservoir inférieur sont assemblés l'un à l'autre.

La présente invention concerne en outre un système de nettoyage comportant une pluralité de dispositifs de nettoyage selon l'une quelconque des revendications précédentes, et une unité de commande configurée pour commander des déplacements des organes d'obturation des dispositifs de nettoyage entre les positions d'obturation et de libération respectives, et pour commander l'alimentation des réservoirs de liquide de nettoyage des dispositifs de nettoyage en liquide de nettoyage.

Selon un mode de réalisation de l'invention, la pluralité de dispositifs de nettoyage comporte une première série de dispositifs de nettoyage configurés pour être situés en regard de séparateurs à cyclone positionnés dans une partie centrale de la plaque de support, et une deuxième série de dispositifs de nettoyage configurés pour être situés en regard de séparateurs à cyclone positionnés dans une partie périphérique de la plaque de support.

Selon un mode de réalisation de l'invention, l'unité de commande est configurée pour commander le système de nettoyage selon un premier mode de fonctionnement dans lequel l'unité de commande commande simultanément un déplacement des organes d'obturation de l'ensemble des dispositifs de nettoyage dans leurs positions de libération de manière à larguer simultanément le liquide de nettoyage contenu dans les réservoirs de liquide de nettoyage de l'ensemble des dispositifs de nettoyage.

Selon un mode de réalisation de l'invention, l'unité de commande est configurée pour commander le système de nettoyage selon un deuxième mode de fonctionnement dans lequel l'unité de commande commande successivement un déplacement simultané des organes d'obturation des dispositifs de nettoyage de l'une des première et deuxième séries dans leurs positions de libération de manière à larguer simultanément le liquide de nettoyage contenu dans les réservoirs de liquide de nettoyage des dispositifs de nettoyage de ladite une des première et deuxième séries, et ensuite un déplacement simultané des organes d'obturation des dispositifs de nettoyage de l'autre des première et deuxième séries dans leurs positions de libération de manière à larguer simultanément le liquide de nettoyage contenu dans les réservoirs de liquide de nettoyage des dispositifs de nettoyage de ladite autre des première et deuxième séries.

Selon un mode de réalisation de l'invention, le système de nettoyage comprend une unité d'alimentation comprenant une entrée de liquide de nettoyage configurée pour être reliée à une source de liquide de nettoyage, une pluralité de sorties de liquide de nettoyage, et une pluralité d'organes de fermeture, tels que des électrovannes, reliés chacun à une sortie de liquide de nettoyage respective, chaque organe de fermeture étant mobile entre une position de fermeture dans laquelle ledit organe de fermeture isole fluidiquement la sortie de liquide de nettoyage respective de l'entrée de liquide de nettoyage et une position d'ouverture dans laquelle ledit organe de fermeture relie fluidiquement la sortie de liquide de nettoyage respective à l'entrée de liquide de nettoyage.

Selon un mode de réalisation de l'invention, le système de nettoyage comprend une pluralité de conduits d'alimentation en liquide de nettoyage comprenant chacun une première portion d'extrémité qui est reliée à un raccord d'alimentation d'un dispositif de nettoyage respectif et une deuxième portion d'extrémité qui est relié à une sortie de liquide de nettoyage respective.

Selon un mode de réalisation de l'invention, l'unité d'alimentation comporte une pompe d'alimentation configurée pour alimenter en liquide de nettoyage l'entrée de liquide de nettoyage.

Selon un mode de réalisation de l'invention, l'unité de commande est configurée pour commander des déplacements des organes de fermeture entre leurs positions de fermeture et d'ouverture, et par exemple pour commander un déplacement de chaque organe de fermeture dans la position de fermeture respective lorsque le niveau de liquide de nettoyage dans le dispositif de nettoyage respectif atteint le niveau de remplissage prédéterminé respectif.

Selon un mode de réalisation de l'invention, l'unité de commande est configurée pour commander un déplacement des organes de fermeture dans leurs positions d'ouverture lorsque l'unité de commande commande un déplacement simultané des organes d'obturation dans leurs positions de libération.

Selon un mode de réalisation de l'invention, l'unité de commande est configurée pour commander un déplacement des organes d'obturation dans leurs positions d'obturation après l'écoulement d'une durée prédéterminée, par exemple comprise entre 3 et 6 secondes, à partir d'une précédente commande de déplacement des organes d'obturation dans leurs positions de libération, c'est-à-dire à partir d'une précédente opération de largage.

Selon un mode de réalisation de l'invention, dans le premier mode de fonctionnement du système de fonctionnement, l'unité de commande est configurée pour commander simultanément un déplacement des organes d'obturation de l'ensemble des dispositifs de nettoyage dans leurs positions de libération uniquement lorsque le niveau de liquide de nettoyage dans chacun des réservoirs de liquide de nettoyage de l'ensemble des dispositifs de nettoyage a atteint le niveau de remplissage prédéterminé.

Selon un mode de réalisation de l'invention, dans le deuxième mode de fonctionnement du système de fonctionnement, l'unité de commande est configurée pour commander successivement un déplacement simultané des organes d'obturation des dispositifs de nettoyage de l'une des première et deuxième séries dans leurs positions de libération uniquement lorsque le niveau de liquide de nettoyage dans chacun des réservoirs de liquide de nettoyage de ladite une des première et deuxième séries a atteint le niveau de remplissage prédéterminé, et ensuite un déplacement simultané des organes d'obturation des dispositifs de nettoyage de l'autre des première et deuxième séries dans leurs positions de libération uniquement lorsque le niveau de liquide de nettoyage dans chacun des réservoirs de liquide de nettoyage de ladite autre des première et deuxième séries a atteint le niveau de remplissage prédéterminé.

Selon un mode de réalisation de l'invention, le câble d'alimentation électrique de chaque détecteur de niveau de liquide est connecté à l'unité d'alimentation.

Selon un mode de réalisation de l'invention, le système de nettoyage comprend une unité de distribution configurée pour alimenter en air comprimé les vérins pneumatiques des dispositifs de nettoyage. De façon avantageuse, l'unité de distribution comporte une source d'air comprimé, et une pluralité de sorties d'air comprimé configurées chacune pour être reliées à la source d'air comprimé.

Selon un mode de réalisation de l'invention, le système de nettoyage comprend en outre une pluralité de conduits d'alimentation en air comprimé comprenant chacun une première portion d'extrémité qui est reliée à un vérin pneumatique d'un dispositif de nettoyage respectif et une deuxième portion d'extrémité qui est relié à une sortie d'air comprimé respective.

Selon un mode de réalisation de l'invention, l'unité de commande est configurée pour comptabiliser le nombre de largages réalisés pendant une opération de nettoyage, et par exemple le nombre de largages réalisés par les dispositifs de nettoyage appartenant à la première série et le nombre de largages réalisés par les dispositifs de nettoyage appartenant à la deuxième série.

Selon un mode de réalisation de l'invention, le système de nettoyage comporte un bouton de sélection configuré pour sélectionner un mode de fonctionnement du système de nettoyage entre le premier mode de fonctionnement et le deuxième mode fonctionnement.

La présente invention concerne également un procédé de nettoyage d'un générateur de vapeur comportant un faisceau de tubes d'écoulement destinés à être parcourus par un fluide primaire, une enceinte de vaporisation dans laquelle est destiné à être vaporisé un fluide secondaire, et une pluralité de séparateurs à cyclone qui communiquent fluidiquement avec l'enceinte de vaporisation, le procédé de nettoyage comportant les étapes suivantes :
- prévoir un système de nettoyage selon l'invention,
- disposer l'ouverture d'évacuation inférieure de chaque dispositif de nettoyage en regard d'un séparateur à cyclone respectif,
- remplir au moins partiellement les réservoirs de liquide de nettoyage de plusieurs des dispositifs de nettoyage avec un liquide de nettoyage, et
- larguer le liquide de nettoyage contenu dans les réservoirs de liquide de nettoyage de plusieurs dispositifs de nettoyage dans les séparateurs à cyclone respectifs.

Selon un mode de mise en œuvre du procédé de nettoyage, l'étape de largage comporte une étape consistant à commander simultanément un déplacement des organes d'obturation de l'ensemble des dispositifs de nettoyage dans leurs positions de libération de manière à larguer simultanément le liquide de nettoyage contenu dans les réservoirs de liquide de nettoyage de l'ensemble des dispositifs de nettoyage.

Selon un autre mode de mise en œuvre du procédé de nettoyage, l'étape de largage comporte une étape consistant à commander successivement un déplacement simultané des organes d'obturation des dispositifs de nettoyage de l'une des première et deuxième séries dans leurs positions de libération de manière à larguer simultanément le liquide de nettoyage contenu dans les réservoirs de liquide de nettoyage des dispositifs de nettoyage de ladite une des première et deuxième séries, et ensuite un déplacement simultané des organes d'obturation des dispositifs de nettoyage de l'autre des première et deuxième séries dans leurs positions de libération de manière à larguer simultanément le liquide de nettoyage contenu dans les réservoirs de liquide de nettoyage des dispositifs de nettoyage de ladite autre des première et deuxième séries.

Selon un mode de mise en œuvre du procédé de nettoyage, ce dernier comporte une étape consistant à commander un déplacement de chaque organe de fermeture dans la position de fermeture respective lorsque le niveau de liquide de nettoyage dans le dispositif de nettoyage respectif atteint le niveau de remplissage prédéterminé respectif.

Selon un mode de mise en œuvre du procédé de nettoyage, ce dernier comporte une étape consistant à commander un déplacement des organes de fermeture dans leurs positions d'ouverture lorsqu'un déplacement simultané des organes d'obturation dans leurs positions de libération est commandé.

Selon un mode de mise en œuvre du procédé de nettoyage, ce dernier comporte une étape consistant à commander un déplacement des organes d'obturation dans leurs positions d'obturation après l'écoulement d'une durée prédéterminée, par exemple comprise entre 3 et 6 secondes, à partir d'une précédente étape de commande de déplacement des organes d'obturation dans leurs positions de libération, c'est-à-dire à partir d'une précédente étape de largage.

Selon un mode de mise en œuvre du procédé de nettoyage, l'étape de largage consiste à commander simultanément un déplacement des organes d'obturation de l'ensemble des dispositifs de nettoyage dans leurs positions de libération uniquement lorsque le niveau de liquide de nettoyage dans chacun des réservoirs de liquide de nettoyage de l'ensemble des dispositifs de nettoyage a atteint le niveau de remplissage prédéterminé.

Selon un mode de mise en œuvre du procédé de nettoyage, l'étape de largage consiste à commander successivement un déplacement simultané des organes d'obturation des dispositifs de nettoyage de l'une des première et deuxième séries dans leurs positions de libération uniquement lorsque le niveau de liquide de nettoyage dans chacun des réservoirs de liquide de nettoyage de ladite une des première et deuxième séries a atteint le niveau de remplissage prédéterminé, et ensuite un déplacement simultané des organes d'obturation des dispositifs de nettoyage de l'autre des première et deuxième séries dans leurs positions de libération uniquement lorsque le niveau de liquide de nettoyage dans chacun des réservoirs de liquide de nettoyage de ladite autre des première et deuxième séries a atteint le niveau de remplissage prédéterminé.

Selon un mode de réalisation de l'invention, la plaque de support s'étend sensiblement horizontalement.

Selon un mode de réalisation de l'invention, chaque séparateur à cyclone comporte une conduite d'évacuation qui s'étend sensiblement verticalement et qui est fixée à la plaque de support, et un déflecteur, par exemple en forme d'hélice, logé dans la conduite d'évacuation respective. Le déflecteur de chaque séparateur à cyclone est avantageusement fixé à la conduite d'évacuation respective. Le déflecteur de chaque séparateur à cyclone peut par exemple comporter une ou plusieurs ailettes ou pales fixes.

Selon un mode de réalisation de l'invention, la conduite d'évacuation de chaque séparateur à cyclone est sensiblement cylindrique.

Selon un mode de réalisation de l'invention, chaque séparateur à cyclone est configuré pour centrifuger de l'eau vaporisée provenant de l'enceinte de vaporisation, en particulier afin de séparer la vapeur d'eau des gouttelettes d'eau portées par l'eau vaporisée.

De toute façon l'invention sera bien comprise à l'aide de la description qui suit en référence aux dessins schématiques annexés représentant, à titre d'exemples non limitatifs, deux formes d'exécution de ce système de nettoyage.
Figure 1 est une vue schématique d'un système de nettoyage selon un premier mode de réalisation de l'invention.
Figure 2 est vue partielle en coupe longitudinale d'un générateur de vapeur équipé d'une pluralité de dispositifs de nettoyage appartenant au système de nettoyage de la figure 1.
Figure 3 est une vue partielle en perspective, partiellement tronquée, du générateur de vapeur de la figure 2.
Figure 4 est une vue en perspective d'une unité d'alimentation et d'une unité de distribution appartenant au système de nettoyage de la figure 1.
Figure 5 est une vue en perspective d'un dispositif de nettoyage appartenant au système de nettoyage de la figure 1.
Figure 6 est une vue en perspective du dispositif de nettoyage de la figure 5.
Figure 7 est une vue tronquée, en perspective, du dispositif de nettoyage de la figure 5.
Figure 8 est une vue en coupe longitudinale du dispositif de nettoyage de la figure 5.
Figure 9 est une vue partielle en coupe longitudinale du dispositif de nettoyage de la figure 5, en cours de désassemblage.
Figure 10 est une vue partielle en coupe longitudinale du dispositif de nettoyage de la figure 5, montrant un organe d'obturation dans une position de libération.
Figure 11 est une vue partielle en coupe longitudinale du dispositif de nettoyage de la figure 5, montrant l'organe d'obturation dans une position d'obturation.
Figure 12 est une vue de dessus d'un outil de traction du système de nettoyage de la figure 1.
Figure 13 est une vue partielle en perspective, partiellement tronquée, d'un générateur de vapeur équipé d'un système de nettoyage selon un deuxième mode de réalisation de l'invention.
Figure 14 est une vue en perspective d'un dispositif de nettoyage appartenant au système de nettoyage de la figure 13.
Figure 15 est une vue en coupe longitudinale du dispositif de nettoyage de la figure 14.

Les figures 1 à 12 représentent un système de nettoyage 2 selon un premier mode de réalisation de la présente invention, qui est configuré pour nettoyer un générateur de vapeur 3.

Un générateur de vapeur 3 comporte de façon connue une enveloppe externe 4 comportant une partie inférieure dans laquelle est logé un faisceau de tubes d'écoulement 5. Les tubes d'écoulement 5 sont coudés en forme de U inversé et sont destinés à être parcourus par un fluide primaire, tel que de l'eau. Le générateur de vapeur 3 comporte de plus une enveloppe interne 6 qui est disposée coaxialement à l'enveloppe externe 4 et qui entoure et coiffe le faisceau de tubes d'écoulement 5.

L'enveloppe interne 6 délimite intérieurement une enceinte de vaporisation 7 dans laquelle est destiné à être introduit un fluide secondaire, tel que de l'eau. Le fluide secondaire est destiné à être vaporisé au contact des tubes d'écoulement 5, du fait de la chaleur véhiculée par le fluide primaire.

Le générateur de vapeur 3 comporte également une pluralité de séparateurs à cyclone 8 qui sont fixés à une plaque de support 9 qui s'étend sensiblement horizontalement et dont le bord périphérique est fixé à l'enveloppe externe 4 du générateur de vapeur 3. Chaque séparateur à cyclone 8 est configuré pour centrifuger le fluide secondaire vaporisé provenant de l'enceinte de vaporisation 7, en particulier afin de séparer la vapeur d'eau des gouttelettes d'eau portées par le fluide secondaire vaporisé.

Chaque séparateur à cyclone 8 comporte plus particulièrement une conduite d'évacuation 11 qui s'étend sensiblement verticalement et qui communique fluidiquement avec l'enceinte de vaporisation 7. De façon avantageuse, chaque conduite d'évacuation 11 est de forme cylindrique et est fixée à la plaque de support 9. Chaque séparateur à cyclone 8 comporte de plus un déflecteur 12 logé dans la conduite d'évacuation 11 respective. Le déflecteur 12 de chaque séparateur à cyclone 8 est avantageusement fixé à la conduite d'évacuation 11 respective, et peut comporter une ou plusieurs ailettes ou pales fixes 13.

Le générateur de vapeur 3 comporte également un ou plusieurs dispositifs de séchage 14 qui sont disposés au-dessus des séparateurs à cyclone 8 et qui sont configurés pour sécher le fluide secondaire vaporisé sortant des séparateurs à cyclone 8 avant sa sortie par un orifice supérieur 15 de l'enveloppe externe 4.

Le générateur de vapeur 3 comporte en outre un ou plusieurs trous d'homme 16 qui sont prévus dans une partie supérieure de l'enveloppe externe 4 et qui sont configurés pour permettre le passage d'une personne. De tels trous d'homme 16 permettent ainsi l'entrée d'un opérateur dans la zone du générateur de vapeur 3 située au-dessus de la plaque de support 9.

Comme montré plus particulièrement sur les figures 2 et 3, le système de nettoyage 2 comporte une pluralité de dispositifs de nettoyage 17 qui sont configurés pour être fixés de manière amovible à la plaque de support 9 ou à un séparateur à cyclone 8 respectif, et notamment à une collerette supérieure d'un séparateur à cyclone 8 respectif. La pluralité de dispositifs de nettoyage comporte plus particulièrement une première série de dispositifs de nettoyage 17, qui peut par exemple comporter quatre dispositifs de nettoyage 17, configurés pour être situés en regard de séparateurs à cyclone 8 positionnés dans une partie centrale de la plaque de support 9, et une deuxième série de dispositifs de nettoyage 17, qui peut par exemple comporter quatre dispositifs de nettoyage 17, configurés pour être situés en regard de séparateurs à cyclone 8 positionnés dans une partie périphérique de la plaque de support 9.

Chaque dispositif de nettoyage 17 comprend notamment un réservoir de liquide de nettoyage 18 présentant une contenance maximale supérieure à 150 Litres, et par exemple d'environ 160 Litres. De façon avantageuse, chaque réservoir de liquide de nettoyage 18 comporte une paroi latérale cylindrique 19 et une ouverture d'évacuation inférieure 20 configurée pour être située en regard d'un séparateur à cyclone 8 respectif, et plus particulièrement en regard et verticalement au-dessus du déflecteur 12 du séparateur à cyclone 8 respectif.

Chaque réservoir de liquide de nettoyage 18 comporte un tronçon de réservoir supérieur 18.1, un tronçon de réservoir intermédiaire 18.2 et un tronçon de réservoir inférieur 18.3 qui sont superposés et qui sont assemblés de manière amovible et de façon étanche les uns par rapport aux autres. Les tronçons de réservoir supérieur, intermédiaire et inférieur peuvent être métalliques, et par exemple être réalisés en aluminium ou en acier inoxydable. L'ouverture d'évacuation inférieure 20 de chaque réservoir de liquide de nettoyage 18 est plus particulièrement prévue sur le tronçon de réservoir inférieur 18.3 respectif.

Selon le mode de réalisation représenté sur les figures 1 à 12, chaque réservoir de liquide de nettoyage 18 est configuré pour être introduit dans la conduite d'évacuation 11 du séparateur à cyclone 8 respectif, et pour s'étendre en majorité dans ladite conduite d'évacuation 11. De façon avantageuse, les tronçons de réservoir intermédiaire et inférieur 18.2, 18.3 de chaque réservoir de liquide de nettoyage 18 sont configurés pour s'étendre intégralement dans la conduite d'évacuation 11 respective, et le tronçon de réservoir supérieur 18.1 de chaque réservoir de liquide de nettoyage 18 est configuré pour s'étendre partiellement dans la conduite d'évacuation 11 respective.

Chaque dispositif de nettoyage 17 comprend également un raccord d'alimentation 21 qui débouche dans le réservoir de liquide de nettoyage 18 respectif et qui est configuré pour être relié à un conduit d'alimentation en liquide de nettoyage de manière à remplir au moins partiellement le réservoir de liquide de nettoyage 18 respectif avec un liquide de nettoyage, tel que de l'eau. Chaque raccord d'alimentation 21 est avantageusement fixé au tronçon de réservoir supérieur 18.1 du réservoir de liquide de nettoyage 18 respectif.

Chaque raccord d'alimentation 21 comprend avantageusement une partie de raccordement 21.1 qui s'étend à l'extérieur du réservoir de liquide de nettoyage 18 respectif, et une partie d'alimentation 21.2 qui fait saillie dans le réservoir de liquide de nettoyage 18 respectif et qui s'étend avantageusement sensiblement parallèlement à l'axe d'extension du réservoir de liquide de nettoyage 18 respectif.

Chaque dispositif de nettoyage 17 comprend en outre un organe d'obturation 22, tel qu'un clapet d'obturation, mobile entre une position d'obturation (voir les figures 8 et 11) dans laquelle l'organe d'obturation 22 obture l'ouverture d'évacuation inférieure 20 respective de manière à permettre un remplissage au moins partiel du réservoir de liquide de nettoyage 18 respectif avec du liquide de nettoyage, et une position de libération (voir les figures 6 et 10) dans laquelle l'organe d'obturation 22 libère l'ouverture d'évacuation inférieure 20 respective de manière à permettre un largage du liquide de nettoyage contenu dans le réservoir de liquide de nettoyage 18 respectif dans le séparateur à cyclone 8 situé en regard de l'ouverture d'évacuation inférieure 20 respective.

Chaque organe d'obturation 22 comporte de façon avantageuse un joint d'étanchéité annulaire 23 configuré pour coopérer avec l'ouverture d'évacuation inférieure 20 respective lorsque l'organe d'obturation 22 est dans la position d'obturation, de façon à assurer une obturation étanche de l'ouverture d'évacuation inférieure 20 respective.

Chaque dispositif de nettoyage 17 comporte en outre un vérin pneumatique 24 configuré pour déplacer l'organe d'obturation 22 respectif entre les positions d'obturation et de libération. De façon avantageuse, chaque vérin pneumatique 24 est fixé au tronçon de réservoir inférieur 18.3 respectif et est disposé dans le réservoir de liquide de nettoyage 18 respectif.

Chaque dispositif de nettoyage 17 comprend également un détecteur de niveau de liquide 25 qui est monté sur le tronçon de réservoir supérieur 18.1 respectif et qui est configuré pour détecter lorsqu'un niveau de liquide de nettoyage dans le réservoir de liquide de nettoyage 18 respectif atteint un niveau de remplissage prédéterminé. De façon avantageuse, chaque détecteur de niveau de liquide 25 comporte un flotteur (non visible sur le figures) qui est disposé dans le réservoir de liquide de nettoyage 18 respectif et qui est configuré pour être déplacé verticalement en fonction du niveau de liquide de nettoyage dans le réservoir de liquide de nettoyage respectif.

Selon le mode de réalisation représenté sur les figures 1 à 12, chaque détecteur de niveau de liquide 25 comporte une zone de connexion électrique 26 à laquelle un câble d'alimentation électrique est destiné à être connecté de manière à alimenter électriquement le détecteur de niveau de liquide 25, et chaque dispositif de nettoyage 17 comporte un cache de protection 27 configuré pour protéger la zone de connexion électrique 26 du détecteur de niveau de liquide 25 respectif.

De façon avantageuse, chaque dispositif de nettoyage 17 comporte une paroi de déflection 28 qui est logée dans le réservoir de liquide de nettoyage 18 respectif et qui s'entend au moins en partie autour du détecteur de niveau de liquide 25 respectif. Ces dispositions permettent de limiter l'impact des remous du liquide de nettoyage sur l'évaluation du niveau de liquide de nettoyage dans chaque réservoir de liquide de nettoyage 18.

Selon le mode de réalisation représenté sur les figures 1 à 12, chaque dispositif de nettoyage 17 comporte plusieurs éléments de fixation 29, tels que des sangles de fixation, configurés pour être fixés de manière amovible à la plaque de support 9 ou au séparateur à cyclone 8 respectif, et ce de manière à plaquer les tronçons de réservoir supérieur, intermédiaire et inférieur 18.1, 18.2, 18.3 respectifs les uns sur les autres, afin d'augmenter l'étanchéité du réservoir de liquide de nettoyage 18 respectif. De façon avantageuse, chaque élément de fixation 29 comporte une partie de fixation à boucles et une partie de fixation à crochets configurée pour coopérer avec la partie de fixation à boucles respective.

De façon avantageuse, le tronçon de réservoir inférieur 18.3 de chaque dispositif de nettoyage 17 comporte une portion de centrage 31, par exemple ayant une forme de portion de sphère, configurée pour coopérer avec le déflecteur 12 du séparateur à cyclone 8 respectif. De telles dispositions permettent notamment d'assurer un centrage aisé de chaque dispositif de nettoyage 17 par rapport au séparateur à cyclone 8 respectif.

Comme montré sur les figures 7 à 9, chaque dispositif de nettoyage 17 comporte en outre un premier mécanisme de déplacement 32 configuré pour soulever le tronçon de réservoir supérieur 18.1 respectif par rapport au tronçon de réservoir intermédiaire 18.2 respectif d'une première hauteur prédéterminée lorsque le tronçon de réservoir supérieur 18.1 et le tronçon de réservoir intermédiaire 18.2 sont assemblés l'un à l'autre, et un deuxième mécanisme de déplacement 33 configuré pour soulever le tronçon de réservoir intermédiaire 18.2 respectif d'une deuxième hauteur prédéterminée par rapport au tronçon de réservoir inférieur 18.3 respectif lorsque le tronçon de réservoir intermédiaire 18.2 et le tronçon de réservoir inférieur 18.3 sont assemblés l'un à l'autre. Les première et deuxième hauteurs prédéterminées peuvent être identiques ou différentes.

De façon avantageuse, le premier mécanisme de déplacement 32 comporte une pluralité de leviers de levage 34 qui sont décalés angulairement les uns des autres et qui sont reliés entre eux par un premier câble de liaison (non visible sur les figures). Chaque levier de levage 34 du premier mécanisme de déplacement 33 est monté pivotant sur le tronçon de réservoir intermédiaire 18.2 respectif autour d'un axe de pivotement 35 qui est sensiblement horizontal et entre une position inactive (voir la figure 8) et une position active (voir la figure 9) dans laquelle ledit levier de levage 34 est configuré pour coopérer avec un bord inférieur 36 du tronçon de réservoir supérieur 18.1 respectif de manière à soulever le tronçon de réservoir supérieur 18.1 de la première hauteur prédéterminée. Chaque levier de levage 34 du premier mécanisme de déplacement 32 comporte plus particulièrement une portion d'appui 37 qui est configurée pour exercer une force d'appui contre le bord inférieur 36 du tronçon de réservoir supérieur 18.1 respectif lorsque ledit levier de levage 34 est déplacé dans la position active.

De façon avantageuse, le deuxième mécanisme de déplacement 33 est similaire au premier mécanisme de déplacement 32 et ne sera donc pas décrit en détails. Le deuxième mécanisme de déplacement 33 comporte notamment une pluralité de leviers de levage 38 qui sont décalés angulairement les uns des autres et qui sont reliés entre eux par un second câble de liaison (non visible sur les figures). Chaque levier de levage 38 du deuxième mécanisme de déplacement 33 est monté pivotant sur le tronçon de réservoir inférieur 18.3 respectif autour d'un axe de pivotement qui est sensiblement horizontal et entre une position inactive et une position active dans laquelle ledit levier de levage 38 est configuré pour coopérer avec un bord inférieur du tronçon de réservoir intermédiaire 18.2 respectif, de manière à soulever le tronçon de réservoir intermédiaire 18.2 de la deuxième hauteur prédéterminée.

Comme montré sur la figure 12, le système de nettoyage 2 comporte avantageusement un outil de traction 39 qui est destiné à être porté par un opérateur. L'outil de traction 39 comporte une poignée de manipulation 39.1, un crochet 39.2 apte à saisir le premier câble de liaison et le second câble de liaison, et une portion de liaison allongée 39.3 qui relie la poignée de manipulation 39.1 et le crochet 39.2. Un tel outil de traction peut être aisément introduit dans le réservoir de liquide de nettoyage 18 d'un dispositif de nettoyage 17. De plus, la longueur de la portion de liaison allongée 39.3 est adaptée afin de permettre à un opérateur de saisir, avec le crochet 39.2, le premier câble de liaison ou le second câble de liaison.

L'outil de traction 39 est plus particulièrement configuré pour exercer une traction sur le premier câble de liaison d'un dispositif de nettoyage 17 de manière à déplacer les leviers de levage 34 du premier mécanisme de déplacement 32 respectif dans les positions actives afin de faciliter un désassemblage des tronçons de réservoir supérieur et intermédiaire 18.1, 18.2 respectifs, et pour exercer une traction sur le deuxième câble de liaison dudit dispositif de nettoyage 17 de manière à déplacer les leviers de levage 38 du deuxième mécanisme de déplacement 33 respectif dans les positions actives afin de faciliter un désassemblage des tronçons de réservoir intermédiaire et inférieur 18.2, 18.3 respectifs.

Une telle configuration des premier et deuxième mécanismes de déplacement 32, 33 de chaque dispositif de nettoyage 17 permet de « désolidariser » les tronçons de réservoir supérieur et intermédiaire de chaque dispositif de nettoyage 17 et les tronçons de réservoir intermédiaire et inférieur de chaque dispositif de nettoyage 17 par un simple actionnement par l'opérateur des premier et deuxième mécanismes de déplacement 32, 33 à l'aide de l'outil de traction 39, et donc d'assurer un désassemblage aisé des tronçons de réservoir supérieur, intermédiaire et inférieur de chaque dispositif de nettoyage 17.

Le système de nettoyage 2 comporte également une unité d'alimentation 41 qui est configurée pour alimenter les différents dispositifs de nettoyage 17 en liquide de nettoyage, et qui est destinée à être disposée à l'extérieur du générateur de vapeur 3.

L'unité d'alimentation 41 comporte notamment une entrée de liquide de nettoyage 42 configurée pour être reliée à une source de liquide de nettoyage, une pluralité de sorties de liquide de nettoyage 43, et une pluralité d'organes de fermeture 44, tels que des électrovannes, reliés chacun à une sortie de liquide de nettoyage 43 respective. Chaque organe de fermeture 44 est plus particulièrement mobile entre une position de fermeture dans laquelle ledit organe de fermeture 44 isole fluidiquement la sortie de liquide de nettoyage 43 respective de l'entrée de liquide de nettoyage 42, et une position d'ouverture dans laquelle ledit organe de fermeture 44 relie fluidiquement la sortie de liquide de nettoyage 43 respective à l'entrée de liquide de nettoyage 42.

Le système de nettoyage 2 comporte une pluralité de conduits d'alimentation en liquide de nettoyage 45 (un seul conduit d'alimentation en liquide de nettoyage 45 est représenté sur la figure 1) comprenant chacun une première portion d'extrémité qui est reliée à un raccord d'alimentation 21 d'un dispositif de nettoyage 17 respectif et une deuxième portion d'extrémité qui est relié à une sortie de liquide de nettoyage 43 respective.

Selon le mode de réalisation représenté sur les figures 1 à 12, le câble d'alimentation électrique de chaque détecteur de niveau de liquide 25 est connecté à l'unité d'alimentation 41, et plus particulièrement à une portion de connexion électrique 46 respective prévue sur l'unité d'alimentation 41.

Le système de nettoyage 2 comprend de plus une unité de distribution 47 qui est configurée pour alimenter en air comprimé les vérins pneumatiques 24 des dispositifs de nettoyage 17, et qui est destinée à être disposée à l'extérieur du générateur de vapeur 3. L'unité de distribution 47 comporte notamment une source d'air comprimé 48, et une pluralité de sorties d'air comprimé 49 configurées chacune pour être reliées à la source d'air comprimé 48.

Le système de nettoyage 2 comprend également une pluralité de paires de conduits d'alimentation en air comprimé 51, 52 (une seule paire de conduits d'alimentation en air comprimé 51, 52 est représentée sur la figure 1). Chaque conduit d'alimentation en air comprimé 51, 52 d'une même paire comprend une première portion d'extrémité qui est reliée au vérin pneumatique 24 d'un dispositif de nettoyage 17 respectif et une deuxième portion d'extrémité qui est relié à une sortie d'air comprimé 49 respective de l'unité de distribution 47. En particulier, l'alimentation en air comprimé d'un conduit d'alimentation en air comprimé 51 relié à un vérin pneumatique 24 provoque un déplacement de l'organe d'obturation 22 respectif dans la position de libération, tandis que l'alimentation en air comprimé d'un conduit d'alimentation en air comprimé 52 relié à un vérin pneumatique 24 provoque un déplacement de l'organe d'obturation 22 respectif dans la position d'obturation.

Le système de nettoyage 2 comporte également une unité de commande 53 qui est destinée à être disposée à l'extérieur du générateur de vapeur 3. L'unité de commande est configurée pour commander des déplacements des organes d'obturation 22 des différents dispositifs de nettoyage 17 entre les positions d'obturation et de libération respectives, et plus particulièrement pour commander l'alimentation en air comprimé des paires de conduits d'alimentation en air comprimé 51, 52 associés aux vérins pneumatique 24 afin de piloter les déplacements des organes d'obturation 22 entre leurs positions d'obturation et de libération respectives.

L'unité de commande 53 est en outre configurée pour commander des déplacements des organes de fermeture 44 de l'unité d'alimentation 41 entre leurs positions de fermeture et d'ouverture, et ce afin de commander l'alimentation des réservoirs de liquide de nettoyage 18 des différents dispositifs de nettoyage 17 en liquide de nettoyage. L'unité de commande 53 est notamment configurée pour commander un déplacement de chaque organe de fermeture 44 dans la position de fermeture respective lorsque le niveau de liquide de nettoyage dans le dispositif de nettoyage 17 respectif atteint le niveau de remplissage prédéterminé respectif.

L'unité de commande 53 est plus particulièrement configurée pour commander le système de nettoyage 2 selon un premier mode de fonctionnement et selon un deuxième mode de fonctionnement. De façon avantageuse, le système de nettoyage 2 peut par exemple comporter un bouton de sélection configuré pour sélectionner le mode de fonctionnement du système de nettoyage entre le premier mode de fonctionnement et le deuxième mode fonctionnement.

Dans le premier mode de fonctionnement, l'unité de commande est configurée pour :
- commander simultanément un déplacement des organes d'obturation 22 de l'ensemble des dispositifs de nettoyage 17 dans leurs positions d'obturation,
- commander simultanément un déplacement des organes de fermeture 44 de l'unité d'alimentation 41 dans leurs positions d'ouverture,
- commander simultanément un déplacement des organes d'obturation 22 de l'ensemble des dispositifs de nettoyage 17 dans leurs positions de libération uniquement lorsque le niveau de liquide de nettoyage dans chacun des réservoirs de liquide de nettoyage 18 de l'ensemble des dispositifs de nettoyage 17 a atteint le niveau de remplissage prédéterminé respectif, et ce de manière à larguer simultanément le liquide de nettoyage contenu dans les réservoirs de liquide de nettoyage 18 de l'ensemble des dispositifs de nettoyage 17, et
- répéter les étapes précédentes jusqu'à la fin de l'opération de nettoyage du générateur de vapeur.

Dans le deuxième mode de fonctionnement, l'unité de commande est configurée pour :
- commander simultanément un déplacement des organes d'obturation 22 des dispositifs de nettoyage 17 de la première série dans leurs positions d'obturation,
- commander simultanément un déplacement des organes de fermeture 44 de l'unité d'alimentation 41 associées aux dispositifs de nettoyage 17 de la première série dans leurs positions d'ouverture,
- commander simultanément un déplacement des organes d'obturation 22 des dispositifs de nettoyage 17 de la deuxième série dans leurs positions d'obturation,
- commander simultanément un déplacement des organes de fermeture 44 de l'unité d'alimentation 41 associées aux dispositifs de nettoyage 17 de la deuxième série dans leurs positions d'ouverture,
- commander simultanément un déplacement des organes d'obturation des dispositifs de nettoyage 17 de la première série (ou de la deuxième série) dans leurs positions de libération uniquement lorsque le niveau de liquide de nettoyage dans chacun des réservoirs de liquide de nettoyage 18 de la première série (ou de la deuxième série) a atteint le niveau de remplissage prédéterminé respectif, et ce de manière à larguer simultanément le liquide de nettoyage contenu dans les réservoirs de liquide de nettoyage 18 des dispositifs de nettoyage 17 de la première série (ou de la deuxième série),
- commander simultanément un déplacement des organes d'obturation des dispositifs de nettoyage 17 de la deuxième série (ou de la première série) dans leurs positions de libération uniquement lorsque le niveau de liquide de nettoyage dans chacun des réservoirs de liquide de nettoyage 18 de la deuxième série (ou de la première série) a atteint le niveau de remplissage prédéterminé respectif, et ce de manière à larguer simultanément le liquide de nettoyage contenu dans les réservoirs de liquide de nettoyage 18 des dispositifs de nettoyage 17 de la deuxième série (ou de la première série), et
- répéter les étapes précédentes jusqu'à la fin de l'opération de nettoyage du générateur de vapeur 3.

Dans le deuxième mode de fonctionnement, l'unité de commande 53 est plus particulièrement configurée de telle sorte que chaque étape de largage du liquide de nettoyage contenu dans les dispositifs de nettoyage 17 appartenant à la première série est décalée dans le temps par rapport à chaque étape de largage du liquide de nettoyage contenu dans les dispositifs de nettoyage 17 appartenant à la deuxième série.

Selon un mode de réalisation de l'invention, l'unité de commande 53 est configurée pour commander un déplacement de chaque organe d'obturation 22 dans la position d'obturation respective après l'écoulement d'une durée prédéterminée, par exemple comprise entre 3 et 6 secondes, à partir d'une précédente commande de déplacement dudit organe d'obturation 22 dans la position de libération respective, c'est-à-dire à partir d'une précédente étape de largage du liquide de nettoyage contenant dans le réservoir de liquide de nettoyage 18 respectif.

Selon un mode de réalisation de l'invention, l'unité de commande 53 est également configurée pour comptabiliser le nombre de largages réalisés pendant une opération de nettoyage, et par exemple le nombre de largages réalisés par les dispositifs de nettoyage appartenant à la première série et le nombre de largages réalisés par les dispositifs de nettoyage appartenant à la deuxième série.

Le système de nettoyage 2 comporte en outre une pompe d'alimentation 54 qui est configurée pour alimenter en liquide de nettoyage l'entrée de liquide de nettoyage 42 de l'unité d'alimentation 41. De façon avantageuse, la pompe d'alimentation 54 est située en amont de l'unité d'alimentation 41.

Selon un mode de réalisation de l'invention représenté sur les figures 1 à 12, le système de nettoyage 2 comporte également un filtre 55 configuré pour filtrer de l'eau provenant de l'enceinte de vaporisation 7, et une cuve intermédiaire 56 configurée pour être alimentée en eau filtrée provenant du filtre 55. De façon avantageuse, la pompe d'alimentation 54 est reliée fluidiquement à la cuve intermédiaire 56.

Un premier procédé de nettoyage du générateur de vapeur 3 à l'aide du système de nettoyage 2 représenté sur les figures 1 à 12 va maintenant être décrit. Un tel procédé de nettoyage comporte les étapes suivantes :
- assembler les tronçons de réservoir supérieur, intermédiaire et inférieur 18.1, 18.2, 18.3 de chaque dispositif de nettoyage 17 de la première série et de la deuxième série,
- disposer l'ouverture d'évacuation inférieure 20 de chaque dispositif de nettoyage 17 de la première série en regard d'un séparateur à cyclone 8 respectif disposé dans la partie centrale de la plaque de support 9,
- disposer l'ouverture d'évacuation inférieure 20 de chaque dispositif de nettoyage 17 de la deuxième série en regard d'un séparateur à cyclone 8 respectif disposé dans la partie périphérique de la plaque de support 20,
- remplir simultanément les réservoirs de liquide de nettoyage 18 des dispositifs de nettoyage 17 de la première série et de la deuxième série avec un liquide de nettoyage, et
- larguer simultanément le liquide de nettoyage contenu dans les réservoirs de liquide de nettoyage 18 des dispositifs de nettoyage 17 de la première série et de la deuxième série dans les séparateurs à cyclone 8 respectifs.

Une telle étape de largage permet de larguer plus de 1000 Litres de liquide de nettoyage en quelques secondes, et par exemple en deux à trois secondes. L'onde de choc générée par une telle étape de largage permet d'assurer une élimination d'une quantité relativement importante de boues à chaque étape de largage.

De façon avantageuse, l'étape de remplissage comporte les étapes suivantes :
- commander simultanément un déplacement des organes d'obturation 22 de l'ensemble des dispositifs de nettoyage 17 dans leurs positions d'obturation,
- commander simultanément un déplacement des organes de fermeture 44 de l'unité d'alimentation 41 dans leurs positions d'ouverture, et
- commander un déplacement de chaque organe de fermeture 44 dans la position de fermeture respective lorsque le niveau de liquide de nettoyage dans le dispositif de nettoyage 17 respectif atteint le niveau de remplissage prédéterminé respectif.

Selon un mode de mise en œuvre du procédé de nettoyage précité, l'étape de largage consiste à commander simultanément un déplacement des organes d'obturation 22 de l'ensemble des dispositifs de nettoyage 17 dans leurs positions de libération uniquement lorsque le niveau de liquide de nettoyage dans chacun des réservoirs de liquide de nettoyage 18 de l'ensemble des dispositifs de nettoyage 17 a atteint le niveau de remplissage prédéterminé respectif, et ce de manière à larguer simultanément le liquide de nettoyage contenu dans les réservoirs de liquide de nettoyage 18 de l'ensemble des dispositifs de nettoyage 17.

Le procédé de nettoyage comporte en outre une étape qui consiste à répéter les étapes de remplissage et de largage après l'écoulement d'une durée prédéterminée, par exemple comprise entre 3 et 6 secondes, à partir de la précédente étape de largage.

Un deuxième procédé de nettoyage du générateur de vapeur 3 à l'aide du système de nettoyage 2 représenté sur les figures 1 à 12 va maintenant être décrit. Un tel procédé de nettoyage comporte les étapes suivantes :
- assembler les tronçons de réservoir supérieur, intermédiaire et inférieur 18.1, 18.2, 18.3 de chaque dispositif de nettoyage 17 de la première série et de la deuxième série,
- disposer l'ouverture d'évacuation inférieure 20 de chaque dispositif de nettoyage 17 de la première série en regard d'un séparateur à cyclone 8 respectif disposé dans la partie centrale de la plaque de support 9,
- disposer l'ouverture d'évacuation inférieure 20 de chaque dispositif de nettoyage 17 de la deuxième série en regard d'un séparateur à cyclone 8 respectif disposé dans la partie périphérique de la plaque de support 20,
- remplir simultanément les réservoirs de liquide de nettoyage 18 des dispositifs de nettoyage 17 de la première série avec un liquide de nettoyage,
- larguer simultanément le liquide de nettoyage contenu dans les réservoirs de liquide de nettoyage 18 des dispositifs de nettoyage 17 de la première série dans les séparateurs à cyclone 8 respectifs,
- remplir simultanément les réservoirs de liquide de nettoyage 18 des dispositifs de nettoyage 17 de la deuxième série avec un liquide de nettoyage, et
- larguer simultanément le liquide de nettoyage contenu dans les réservoirs de liquide de nettoyage 18 des dispositifs de nettoyage 17 de la deuxième série dans les séparateurs à cyclone 8 respectifs.

De façon avantageuse, l'étape de remplissage des réservoirs de liquide de nettoyage 18 des dispositifs de nettoyage 17 de la première série comporte les étapes suivantes :
- commander simultanément un déplacement des organes d'obturation 22 des dispositifs de nettoyage 17 de la première série dans leurs positions d'obturation,
- commander simultanément un déplacement des organes de fermeture 44 associées aux dispositifs de nettoyage 17 de la première série dans leurs positions d'ouverture, et
- commander un déplacement de chaque organe de fermeture 44, associée à un dispositif de nettoyage 17 de la première série, dans la position de fermeture respective lorsque le niveau de liquide de nettoyage dans le dispositif de nettoyage 17 respectif atteint le niveau de remplissage prédéterminé respectif.

De façon similaire, l'étape de remplissage des réservoirs de liquide de nettoyage 18 des dispositifs de nettoyage 17 de la deuxième série comporte les étapes suivantes :
- commander simultanément un déplacement des organes d'obturation 22 des dispositifs de nettoyage 17 de la deuxième série dans leurs positions d'obturation,
- commander simultanément un déplacement des organes de fermeture 44 associées aux dispositifs de nettoyage 17 de la deuxième série dans leurs positions d'ouverture, et
- commander un déplacement de chaque organe de fermeture 44, associée à un dispositif de nettoyage 17 de la deuxième série, dans la position de fermeture respective lorsque le niveau de liquide de nettoyage dans le dispositif de nettoyage 17 respectif atteint le niveau de remplissage prédéterminé respectif.

Selon un mode de mise en œuvre du procédé de nettoyage précité, l'étape de largage du liquide de nettoyage contenu dans les réservoirs de liquide de nettoyage 18 des dispositifs de nettoyage 17 de la première série consiste à commander simultanément un déplacement des organes d'obturation 22 des dispositifs de nettoyage 17 de la première série dans leurs positions de libération uniquement lorsque le niveau de liquide de nettoyage dans chacun des réservoirs de liquide de nettoyage 18 des dispositifs de nettoyage 17 de la première série a atteint le niveau de remplissage prédéterminé respectif.

De façon similaire, l'étape de largage du liquide de nettoyage contenu dans les réservoirs de liquide de nettoyage 18 des dispositifs de nettoyage 17 de la deuxième série consiste à commander simultanément un déplacement des organes d'obturation 22 des dispositifs de nettoyage 17 de la deuxième série dans leurs positions de libération uniquement lorsque le niveau de liquide de nettoyage dans chacun des réservoirs de liquide de nettoyage 18 des dispositifs de nettoyage 17 de la deuxième série a atteint le niveau de remplissage prédéterminé respectif.

Le deuxième procédé de nettoyage comporte en outre une étape qui consiste à répéter les étapes de remplissage et de largage relatives aux dispositifs de nettoyage 17 de la première série après l'écoulement d'une durée prédéterminée, par exemple comprise entre 4 et 8 secondes, à partir de la précédente étape de largage relative aux dispositifs de nettoyage 17 de la première série, et une étape qui consiste à répéter les étapes de remplissage et de largage relatives aux dispositifs de nettoyage 17 de la deuxième série après l'écoulement d'une durée prédéterminée, par exemple comprise entre 4 et 8 secondes, à partir de la précédente étape de largage relative aux dispositifs de nettoyage 17 de la deuxième série.

Les figures 13 à 15 représentent un système de nettoyage 2 selon un deuxième mode de réalisation de l'invention qui diffère de celui représenté sur les figures 1 à 12 essentiellement en ce que seule une portion du tronçon de réservoir inférieur 18.3 de chaque réservoir de liquide de nettoyage 18 est configuré pour s'étendre dans la conduite d'évacuation 11 du séparateur à cyclone 8 respectif, et en ce que chaque dispositif de nettoyage 17 est dépourvu de mécanisme de déplacement du fait que les zones d'assemblage des tronçons de réservoir supérieurs et intermédiaires et les zones d'assemblage des tronçons de réservoir intermédiaires et inférieurs sont accessibles pour un opérateur.

Selon ce deuxième mode de réalisation du système de nettoyage 2, chaque réservoir de liquide de nettoyage 18 comporte des premiers moyens de fixation 57 configurés pour fixer de manière amovible le tronçon de réservoir supérieure 18.1 respectif au tronçon de réservoir intermédiaire 18.2 respectif, et des deuxièmes moyens de fixation 58 configurés pour fixer de manière amovible le tronçon de réservoir intermédiaire 18.2 respectif au tronçon de réservoir inférieur 18.3 respectif. De façon avantageuse, les premiers moyens de fixation et les deuxièmes moyens de fixation sont disposés sur la surface externe de la paroi latérale cylindrique du réservoir de liquide de nettoyage 18 respectif.

Selon ce deuxième mode de réalisation du système de nettoyage 2, la première série de dispositifs de nettoyage 17 peut par exemple comporter quatre dispositifs de nettoyage 17, et la deuxième série de dispositifs de nettoyage 17 peut par exemple comporter huit dispositifs de nettoyage 17.

Comme il va de soi, l'invention ne se limite pas aux seules formes d'exécution de ce système de nettoyage, décrites ci-dessus à titre d'exemples, elle en embrasse au contraire toutes les variantes de réalisation.

## Revendications

1. Dispositif de nettoyage (17) configuré pour nettoyer un générateur de vapeur (3) comportant une enceinte de vaporisation (7) et une pluralité de séparateurs à cyclone (8) qui communiquent fluidiquement avec l'enceinte de vaporisation (7), le dispositif de nettoyage (17) comprenant :
- un réservoir de liquide de nettoyage (18) comportant une ouverture d'évacuation inférieure (20) configurée pour être située en regard d'un séparateur à cyclone (8),
- un raccord d'alimentation (21) qui débouche dans le réservoir de liquide de nettoyage (18) et qui est configuré pour être relié à un conduit d'alimentation en liquide de nettoyage (45) de manière à remplir au moins partiellement le réservoir de liquide de nettoyage (17) avec un liquide de nettoyage, et
- un organe d'obturation (22) mobile entre une position d'obturation dans laquelle l'organe d'obturation (22) obture l'ouverture d'évacuation inférieure (20) de manière à permettre un remplissage au moins partiel du réservoir de liquide de nettoyage (18) avec du liquide de nettoyage, et une position de libération dans laquelle l'organe d'obturation (22) libère l'ouverture d'évacuation inférieure (20) de manière à permettre un largage du liquide de nettoyage contenu dans le réservoir de liquide de nettoyage (17) dans le séparateur à cyclone (8) situé en regard de l'ouverture d'évacuation inférieure (20).

2. Dispositif de nettoyage (17) selon la revendication 1, lequel comporte un détecteur de niveau de liquide (25) configuré pour détecter lorsqu'un niveau de liquide de nettoyage dans le réservoir de liquide de nettoyage (18) atteint un niveau de remplissage prédéterminé.

3. Dispositif de nettoyage (17) selon la revendication 1 ou 2, lequel comporte un actionneur (24) configuré pour déplacer l'organe d'obturation (22) entre les positions d'obturation et de libération.

4. Dispositif de nettoyage (17) selon l'une quelconque des revendications 1 à 3, lequel est configuré pour être fixé de manière amovible à un séparateur à cyclone (8) ou à une plaque de support (9) à laquelle sont fixés les séparateurs à cyclone (8).

5. Dispositif de nettoyage (17) selon l'une quelconque des revendications 1 à 4, dans lequel le réservoir de liquide de nettoyage (18) comporte une paroi latérale cylindrique (19).

6. Dispositif de nettoyage (17) selon l'une quelconque des revendications 1 à 5, dans lequel le réservoir de liquide de nettoyage (17) comporte une pluralité de tronçons de réservoir (18.1, 18.2, 18.3) qui sont superposés et qui sont assemblés les uns aux autres de manière amovible.

7. Dispositif de nettoyage (17) selon la revendication 6, lequel comporte au moins un mécanisme de déplacement (32, 33) configuré pour déplacer un premier tronçon de réservoir d'une paire de tronçons de réservoir assemblés l'un à l'autre de ladite pluralité de tronçons de réservoir par rapport à un second tronçon de réservoir de ladite paire de tronçons de réservoir qui est situé en dessous dudit premier tronçon de réservoir.

8. Dispositif de nettoyage (17) selon la revendication 7, dans lequel l'au moins un mécanisme de déplacement (32, 33) comprend au moins un levier de levage (34, 38) monté pivotant sur le second tronçon de réservoir entre une position inactive et une position active dans laquelle l'au moins un levier de levage (34, 38) est configuré pour soulever le premier tronçon de réservoir d'une hauteur prédéterminée par rapport au second tronçon de réservoir.

9. Système de nettoyage (2) comportant une pluralité de dispositifs de nettoyage (17) selon l'une quelconque des revendications précédentes, et une unité de commande (53) configurée pour commander des déplacements des organes d'obturation (22) des dispositifs de nettoyage (17) entre les positions d'obturation et de libération respectives, et pour commander l'alimentation des réservoirs de liquide de nettoyage (18) des dispositifs de nettoyage (17) en liquide de nettoyage.

10. Système de nettoyage (2) selon la revendication 9, lequel comprend une unité d'alimentation (41) comprenant :
- une entrée de liquide de nettoyage (42) configurée pour être reliée à une source de liquide de nettoyage,
- une pluralité de sorties de liquide de nettoyage (43), et
- une pluralité d'organes de fermeture (44) reliés chacun à une sortie de liquide de nettoyage (43) respective, chaque organe de fermeture (44) étant mobile entre une position de fermeture dans laquelle ledit organe de fermeture (44) isole fluidiquement la sortie de liquide de nettoyage (43) respective de l'entrée de liquide de nettoyage (42) et une position d'ouverture dans laquelle ledit organe de fermeture (44) relie fluidiquement la sortie de liquide de nettoyage (43) respective à l'entrée de liquide de nettoyage (42).

11. Système de nettoyage (2) selon la revendication 10, lequel comprend une pluralité de conduits d'alimentation en liquide de nettoyage (45) comprenant chacun une première portion d'extrémité qui est reliée à un raccord d'alimentation (21) d'un dispositif de nettoyage (17) respectif et une deuxième portion d'extrémité qui est relié à une sortie de liquide de nettoyage (43) respective de l'unité d'alimentation (41).

12. Procédé de nettoyage d'un générateur de vapeur (3) comportant un faisceau de tubes d'écoulement (5) destinés à être parcourus par un fluide primaire, une enceinte de vaporisation (7) dans laquelle est destiné à être vaporisé un fluide secondaire, et une pluralité de séparateurs à cyclone (8) qui communiquent fluidiquement avec l'enceinte de vaporisation (7), le procédé de nettoyage comportant les étapes suivantes :
- prévoir un système de nettoyage (2) selon l'une quelconque des revendications 9 à 11,
- disposer l'ouverture d'évacuation inférieure (20) de chaque dispositif de nettoyage (17) en regard d'un séparateur à cyclone (8) respectif,
- remplir au moins partiellement les réservoirs de liquide de nettoyage (17) de plusieurs des dispositifs de nettoyage (17) avec un liquide de nettoyage, et
- larguer le liquide de nettoyage contenu dans les réservoirs de liquide de nettoyage (17) de plusieurs dispositifs de nettoyage (17) dans les séparateurs à cyclone (8) respectifs.
